# EUROPÄISCHE PATENTANMELDUNG

(11) **EP 4 679 026 A1**
(43) Veröffentlichungstag der Anmeldung: **14.01.2026**
(21) Anmeldenummer: 25186850.1
(22) Anmeldetag: 02.07.2025
(51) Int. Cl.: F42B 39/02, F42B 39/26

(54) **MUNITIONSTASCHE**

(30) Priorität: 12.07.2024 DE 102024119905
(71) Anmelder: Lindnerhof-Taktik GmbH, 83661 Lenggries (DE)
(72) Erfinder: Schwager, Martin, 82377 Penzberg (DE)
(74) Vertreter: Lorenz Seidler Gossel Part. mbB

(57) **Zusammenfassung**

Die vorliegende Erfindung zeigt eine Munitionstasche zum Transport eines Munitionsgurtes, insbesondere eines Munitionsgurtes aus Patronen eines Granatwerfers, wobei die Munitionstasche einen Aufnahmebereich zur Aufnahme des Munitionsgurtes aufweist. Dabei ist vorgesehen, dass in dem Aufnahmebereich Trennelemente vorgesehen sind, welche so angeordnet und/oder anordenbar sind, dass sie einen mäanderförmigen Weg für den Munitionsgurt bilden.

## Beschreibung

Die vorliegende Erfindung betrifft eine Munitionstasche zum Transport eines Munitionsgurtes, insbesondere zum Transport eines Munitionsgurtes aus Patronen eines Granatwerfers.

Solche Munitionsgurte sind relativ schwer, und können beispielsweise ein Gewicht zwischen 10 kg und 20 kg aufweisen. Die Munitionsgurte werden vom Hersteller üblicherweise in einer Metallkiste geliefert, welche selbst noch einmal ca. 4 kg wiegt. Um dieses Gewicht einzusparen und den Munitionsgurt besser transportabel zu machen, ist es bekannt, den Munitionsgurt in einer Tasche zu transportieren.

Aus dem Stand der Technik bekannt ist hierbei eine Munitionstasche in Form eines Rucksacks, welcher im Wesentlichen den Aufbau eines Schulranzens aufweist, d.h. über verstärkte Seitenteile und eine verstärkte Deckelklappe verfügt.

An den Transport eines Munitionsgurtes insbesondere für Granatwerfer sind besondere Anforderungen zu stellen, da die Patronen für Granatwerfer üblicherweise auf einer Seite einen relativ empfindlichen Deckel aufweisen, welcher vor Belastung und Beschädigung geschützt werden muss. Weiterhin sollte der Munitionsgurt während des Transportes auch sonst nicht beschädigt werden und nach Möglichkeit direkt aus der Munitionstasche verschossen werden können.

Aufgabe der vorliegenden Erfindung ist es daher, eine verbesserte Munitionstasche zur Verfügung zu stellen, welche einen einfachen und sicheren Transport des Munitionsgurtes ermöglicht und es bevorzugt erlaubt, den Munitionsgurt direkt aus der Munitionstasche zu verschießen.

Diese Aufgabe wird durch eine Munitionstasche gemäß Anspruch 1 gelöst. Bevorzugte Ausgestaltungen der vorliegenden Erfindung sind Gegenstand der Unteransprüche.

Die vorliegende Erfindung umfasst eine Munitionstasche zum Transport eines Munitionsgurtes, insbesondere eines Munitionsgurtes aus Patronen eines Granatwerfers, wobei die Munitionstasche einen Aufnahmebereich zur Aufnahme des Munitionsgurtes aufweist. Die vorliegende Erfindung ist dadurch gekennzeichnet, dass in dem Aufnahmebereich Trennelemente vorgesehen sind, welche so angeordnet und/oder anordenbar sind, dass sie einen mäanderförmigen Weg für den Munitionsgurt bilden. Durch die Trennelemente wird verhindert, dass die Patronen des Munitionsgurtes, wird dieser schlaufenförmig in den Aufnahmeraum eingelegt, mit ihren Seitenflächen aufeinander aufliegen, da die Trennelemente die einzelnen Schlaufen des Munitionsgurtes voneinander trennt. Hierdurch werden Beschädigungen während des Transportes vermieden und ein Verhaken und Verdrehen der Schlaufen des Munitionsgurtes beim Herausziehen des Munitionsgurtes vermieden. Daher erleichtert der durch die Trennelemente gebildete mäanderförmige Weg auch das Herausziehen des Munitionsgurtes und erlaubt bevorzugt ein unmittelbares Verschießen des Munitionsgurtes aus der Munitionstasche. Der mäanderförmige Weg erlaubt hierbei insbesondere auch einen sicheren Transport und ein sicheres Herausziehen eines bereits teilweise verschossenen und daher kürzeren Munitionsgurtes.

Gemäß einer möglichen Ausgestaltung der vorliegenden Erfindung werden die Trennelemente durch eines oder mehrere Aussteifungselemente gebildet, welche eine Oberseite des Aufnahmebereichs gegenüber einer Bodenseite des Aufnahmebereichs abstützen. Die Trennelemente dienen daher nicht nur der Trennung der Schlaufen des Munitionsgurtes voneinander, sondern dienen auch der Stabilität der Munitionstasche. Insbesondere nehmen Sie hierbei Lasten auf, welche auf eine Oberseite des Aufnahmebereichs wirken, und stützen diesen auf der Bodenseite des Aufnahmebereichs ab, so dass die Oberseite nicht auf die Patronen des Munitionsgurtes gedrückt wird. Insbesondere sind die Trenn- bzw. Aussteifungselemente hierbei höher als die Patronen.

Gemäß einer möglichen Ausgestaltung der vorliegenden Erfindung sind die Trennelemente aus einem flexiblen Material gebildet. Bevorzugt weist dies eine ausreichende Steifigkeit auf, um die Oberseite des Aufnahmebereichs gegenüber der Bodenseite abzustützen, erlaubt durch seine Flexibilität aber eine Verformung der Trennelemente in der durch die Oberseite und/oder Bodenseite definierten Ebene.

Gemäß einer möglichen Ausgestaltung der vorliegenden Erfindung werden die Trennelemente durch eines oder mehrere flexible Bänder, insbesondere Kunststoffbänder, gebildet. Hierdurch lässt sich auf einfache Weise ein mäanderförmiger, hindernisfreier Weg für den Munitionsgurt bereitstellen.

Gemäß einer möglichen Ausgestaltung der vorliegenden Erfindung sind das oder die Bänder schlaufenförmig in dem Aufnahmebereich anordenbar oder angeordnet, wobei die Trennelemente durch die Schlaufen des oder der Bänder gebildet werden. Diese schlaufenförmige Führung des Bandes erlaubt eine stabile Abstützung der Oberseite auf den Schlaufen.

Insbesondere werden hierbei mehrere Trennelemente durch die Schlaufen eines zusammenhängenden Bandes gebildet. Durch die Ausgestaltung der Trennelemente als Schlaufen ergibt sich ein von dem Band begrenzter Weg für den Munitionsgurt, an welchem sich dieser weniger leicht verhakt. Durch das durchgehende Band erstreckt sich auch zwischen den Trennelementen ein von dem Band begrenzter Weg für den Munitionsgurt, so dass sich dieser noch weniger leicht an den Trennelementen verhakt.

Gemäß einer möglichen Ausgestaltung der vorliegenden Erfindung sind das oder die Trennelemente so in dem Aufnahmebereich anordenbar oder angeordnet, dass sie ausgehend von zwei gegenüberliegenden Seiten ineinander greifen und den mäanderförmigen Weg bilden.

Insbesondere verlaufen hierbei erste Trennelemente ausgehend von einer ersten Seitenwand in Richtung auf die zweite Seitenwand und weisen ein freies Ende auf, um welches herum der mäanderförmige Weg verläuft, und zweite Trennelemente verlaufen ausgehend von der zweiten Seitenwand in Richtung auf die erste Seitenwand und weisen ein freies Ende auf, um welches herum der mäanderförmige Weg verläuft, wobei sich bevorzugt erste und zweite Trennelemente in einer Richtung parallel zu der ersten und zweiten Seitenwand abwechseln. Bevorzugt überlappen sich hierbei die freien Enden der ersten und zweiten Trennelemente bezüglich ihrer Erstreckung zwischen der ersten und zweiten Seitenwand.

Gemäß einer möglichen Ausgestaltung der vorliegenden Erfindung werden bei dieser Ausgestaltung die ersten und zweiten Trennelemente jeweils durch Schlaufen von einem oder mehreren Bändern gebildet, wie dies oben beschrieben wurde. Insbesondere werden hierbei bevorzugt die ersten Trennelemente durch ein zusammenhängendes erstes Band gebildet, und die zweiten Trennelemente durch ein zusammenhängendes zweites Band gebildet. Das erste und das zweite Band können zusammenhängen und ein gemeinsames Band bilden, oder durch separate Bänder gebildet werden.

Gemäß einer möglichen Ausgestaltung der vorliegenden Erfindung sind das oder die Bänder so in dem Aufnahmebereich anordenbar oder angeordnet, dass die Schlaufen ausgehend von zwei gegenüberliegenden Seiten ineinander greifen und den mäanderförmigen Weg bilden.

Gemäß einer möglichen Ausgestaltung der vorliegenden Erfindung sind mindestens zwei Bänder vorgesehen, wobei die von einer der zwei gegenüberliegenden Seiten ausgehenden Schlaufen jeweils durch eines der Bänder gebildet werden.

Gemäß einer ersten möglichen Ausgestaltung der vorliegenden Erfindung sind die Bänder frei in den Aufnahmeraum einlegbar. Sie müssen in diesem Fall jeweils so schlaufenförmig angeordnet werden, dass sich der mäanderförmige Weg ergibt.

Gemäß einer zweiten möglichen Ausgestaltung der vorliegenden Erfindung weisen das oder die Bänder Verbindungselemente, insbesondere Klettverschluss-Elemente, auf, durch welche zwei Bereiche eines Bandes zur Bildung einer Schlaufe aneinander fixierbar und/oder fixiert sind, und/oder durch welche das oder die Kunststoffbänder an Innenwänden des Aufnahmeraums fixierbar und/oder fixiert sind. Hierdurch kann das oder die Bänder in seiner Position grob innerhalb des Aufnahmeraums fixiert werden. Dennoch weisen die durch die Bänder gebildeten Schlaufen eine ausreichende Flexibilität auf, um bei einem Herausziehen des Munitionsgurtes nachzugeben und durch ihre Verformung das Herausziehen zu vereinfachen.

Gemäß einer möglichen Ausgestaltung der vorliegenden Erfindung weist mindestens ein Band ein freies Ende auf, wobei die Länge des Bandes oder des freien Endes so gewählt ist, dass es sich entlang einer Seite, insbesondere einer Schmalseite, des Aufnahmebereiches erstreckt und diese Seite zumindest teilweise verschließt. Die Patronen des Munitionsgurtes werden daher auch auf dieser Seite durch das Band nach außen hin geschützt.

Bei dem oder den Bändern handelt es sich bevorzugt um Kunststoffbänder, insbesondere um Bänder aus einem plattenförmigen Kunststoffmaterial. Dieses weist eine ausreichende Stabilität zur Abstützung der Oberseite des Aufnahmeraums auf und ermöglicht ein einfaches Gleiten des Munitionsgurtes entlang des Bandes.

Auch unabhängig von der Ausgestaltung der Trennelemente als Schlaufen eines Bandes sind gemäß einer möglichen Ausgestaltung der vorliegenden Erfindung die freien, in den Aufnahmeraum hineinreichenden Enden der Trennelemente gegenüber der Oberseite und/oder der Bodenseite des Aufnahmeraums beweglich im Aufnahmeraum angeordnet. Hierdurch können sie bei einem Herausziehen des Munitionsgurtes nachgeben und durch ihre Verformung das Herausziehen vereinfachen.

Gemäß einer möglichen Ausgestaltung der vorliegenden Erfindung sind die Trennelemente hierbei nicht oder nur in den Seitenbereichen des Aufnahmeraums mit den den Aufnahmeraum bildenden Elementen der Munitionstasche verbunden.

Gemäß einer möglichen Ausgestaltung der vorliegenden Erfindung sind die Trennelemente nicht mit der Oberseite und/oder der Bodenseite des Aufnahmeraums verbunden.

Die soeben beschriebene Ausgestaltung kann dabei insbesondere beim Einsatz von Trennelementen, welche durch Schlaufen eines oder mehrerer Bänder verwirklicht werden, zum Einsatz kommen.

Gemäß einer möglichen Ausgestaltung der vorliegenden Erfindung sind die freien, in den Aufnahmeraum hineinreichenden Enden der durch das oder die Bänder gebildeten Schlaufen nicht in ihrer Position fixiert, sondern gegenüber der Oberseite und/oder der Bodenseite des Aufnahmeraums beweglich, so dass sie bei einem Herausziehen des Munitionsgurtes nachgeben können und durch ihre Verformung das Herausziehen vereinfachen.

Gemäß einer möglichen Ausgestaltung der vorliegenden Erfindung sind die Bänder nicht oder nur in den Seitenbereichen des Aufnahmeraums mit den den Aufnahmeraum bildenden Elementen der Munitionstasche verbunden.

Gemäß einer möglichen Ausgestaltung der vorliegenden Erfindung sind die freien, in den Aufnahmeraum hineinreichenden Enden der durch das oder die Bänder gebildeten Schlaufen nicht mit den den Aufnahmeraum bildenden Elementen der Munitionstasche bzw. der Oberseite und/oder der Bodenseite des Aufnahmeraums verbunden. Insbesondere können die Bänder überhaupt nicht mit der Oberseite und/oder der Bodenseite des Aufnahmeraums verbunden sein.

Dadurch, dass die freien, in den Aufnahmeraum hineinreichenden Enden der Trennelemente bzw. Schlaufen nicht in ihrer Position fixiert sind, führt ein Herausziehen des Munitionsgurtes dazu, dass sich die freien Enden der Trennelemente mit dem Munitionsgurt mitbewegen und seitlich an diesen anlegen, so dass der mäanderförmige Weg teilweise aufgelöst wird. Hierdurch setzt die Munitionstasche einem Herausziehen des Munitionsgurtes nur einen sehr kleinen Widerstand entgegen.

Der Munitionsgurt muss hierbei nicht durch den mäanderförmige Weg hindurchrutschen, um aus der Munitionstasche herausgezogen zu werden, sondern kann seine mäanderförmige Anordnung Schlaufe um Schlaufe aufgeben, wobei er die entsprechenden Trennwände in dem Bereich, in welchem er zum Ausgang gezogen wird, einfach mitnimmt und in Richtung auf den Ausgang verformt. Die restliche mäanderförmige Anordnung des Munitionsgurtes verbleibt jedoch zwischen den Trennelementen. Hierdurch ist es möglich, den Munitionsgurt auch dann noch sicher zu transportieren, wenn er teilweise verschossen und daher kürzer ist.

Die Munitionstasche erlaubt bevorzugt ein Verschießen des Munitionsgurtes sowohl in ein einer auf der Bodenseite liegenden als auch in einer auf einer Seitenwand, insbesondere einer der geöffneten Seite gegenüberliegenden Seitenwand, stehenden Position und/oder in einer hängenden Position.

Gemäß einer möglichen Ausgestaltung der vorliegenden Erfindung sind die Bodenseite und/oder Seitenwände des Aufnahmebereichs auf ihrer dem Aufnahmebereich zugewandten Innenseite mit einem Klettverschluss-Material ausgekleidet. Die Auskleidung der Seitenwände ermöglicht ein einfaches Befestigen der Trennelemente bzw. Bänder an den Seitenwänden über Klettverschlüsse. Die Auskleidung der Bodenseite erlaubt bsp. das Befestigen einer Verstärkungsplatte oder die Verwendung der Munitionstasche für einen anderen Zweck mit einem anderen Innenleben.

Gemäß einer möglichen Ausgestaltung der vorliegenden Erfindung weist eine Bodenseite und/oder eine Oberseite des Aufnahmebereichs mindestens eine Verstärkung aus einem plattenförmigen Material auf, insbesondere aus einer oder mehrerer Kunststoffplatten. Hierdurch werden die Patronen geschützt.

Gemäß einer möglichen Ausgestaltung der vorliegenden Erfindung ist die Verstärkung der Bodenseite lösbar mit der Bodenseite verbindbar, insbesondere über eine Klett-Verbindung und/oder eine Gurtverbindung.

Gemäß einer möglichen Ausgestaltung der vorliegenden Erfindung ist die Verstärkung der Oberseite fest mit der Oberseite verbunden, insbesondere vernäht.

Gemäß einer möglichen Ausgestaltung der vorliegenden Erfindung wird die Oberseite des Aufnahmeraums durch ein Deckelelement gebildet. Dies erlaubt einen einfachen Zugang zum Aufnahmeraums und damit ein einfaches Einlegen des Munitionsgurtes.

Bevorzugt bilden die Oberseite und die Bodenseite die größten Begrenzungsflächen des Aufnahmeraums und weisen insbesondere eine größere Flächenerstreckung auf als jede der sich zwischen der Oberseite und der Bodenseite erstreckenden vier Seitenflächen.

Gemäß einer möglichen Ausgestaltung der vorliegenden Erfindung ist das Deckelelement an einer Oberkante einer ersten Seitenwand befestigt ist und gegenüber dieser aufklappbar.

Gemäß einer möglichen Ausgestaltung der vorliegenden Erfindung ist das Deckelelement jeweils mit einer zweiten und dritten, einander gegenüberliegenden Seitenwand des Aufnahmeraums lösbar verbindbar, insbesondere durch einen Reißverschluss. Der Reifverschluss verbindet bevorzugt jeweils eine Seitenkante des Deckelelements mit einer Oberkante der zweiten bzw. dritten Seitenwand.

Gemäß einer möglichen Ausgestaltung der vorliegenden Erfindung weist das Deckelelement an dem freien Ende eines die Oberseite des Aufnahmeraums bildenden ersten Bereichs einen eine vierte Seitenwand bildenden zweiten Bereich auf. Das Deckelement umgibt den Aufnahmeraum im geschlossenen Zustand daher sowohl auf der Oberseite als auch auf der vierten Seitenfläche. Hierdurch reicht es zum Herausziehen des Munitionsgurtes aus, nur den zweiten Bereich des Deckelelemente zu öffnen.

Gemäß einer möglichen Ausgestaltung der vorliegenden Erfindung weisen der erste und der zweite Bereich jeweils mindestens eine separate Verstärkung aus einem plattenförmigen Material auf, so dass der zweite Bereich gegenüber dem ersten Bereich aufklappbar ist.

Gemäß einer möglichen Ausgestaltung der vorliegenden Erfindung sind die Außenkanten des ersten und des zweiten Bereichs jeweils mit einer Oberkante und einer daran anschließenden Seitenkante der zweiten und dritten Seitenwand verbindbar, insbesondere durch einen durchgehenden Reißverschluss.

Gemäß einer möglichen Ausgestaltung der vorliegenden Erfindung weist die Munitionstasche auf der der Scharnierseite des Deckelelements gegenüberliegen Seite ein zweites Deckelelement auf.

Gemäß einer möglichen Ausgestaltung der vorliegenden Erfindung ist das zweite Deckelelement an einer Außenkante der Bodenseite befestigt und gegenüber dieser aufklappbar.

Gemäß einer möglichen Ausgestaltung der vorliegenden Erfindung ist das zweite Deckelelement zumindest teilweise über das erste Deckelelement klappbar und/oder mit dem ersten Deckelelement über ein Verbindungselement verbindbar.

Gemäß einer möglichen Ausgestaltung der vorliegenden Erfindung umfasst die Munitionstasche mindestens ein Griffelement, welches bevorzugt aus Gurtband gefertigt ist.

Gemäß einer möglichen Ausgestaltung der vorliegenden Erfindung umfasst die Munitionstasche einen Schulterriemen, welcher auf einer ersten Seite fest und auf der anderen Seite lösbar an der Munitionstasche befestigt ist, wobei ein Aufnahmefach vorgesehen ist, in welchem der Schulterriemen verstaut werden kann. Das Aufnahmefach ist bevorzugt zwischen zwei Materiallagen, welche im Bereich einer Seitenwand vorgesehen sind, angeordnet.

Gemäß einer möglichen Ausgestaltung der vorliegenden Erfindung bilden die Oberseite, Bodenseite und/oder Seitenwände des Aufnahmebereichs die Oberseite, Bodenseite und/oder Seitenwände der Munitionstasche. Das gesamte Innere der Munitionstasche bildet daher den Aufnahmeraum.

Gemäß einer möglichen Ausgestaltung der vorliegenden Erfindung sind die zweite und dritte Seitenwand bzw. Seitenfläche des Aufnahmeraums länger als die erste und vierte Seitenwand bzw. Fläche.

Die Deckelelemente sind daher bevorzugt jeweils auf einer Schmalseite des Aufnahmeraums klappbar an der Munitionstasche angeordnet.

Die vorliegende Erfindung umfasst System aus einer Munitionstasche nach einem der vorangegangenen Ansprüche und einem Munitionsgurt, wobei der Munitionsgurt entlang des mäanderförmigen Weg in dem Aufnahmebereich aufgenommen und die Schlaufen des Munitionsgurtes durch die Trennelemente voneinander getrennt sind.

Die vorliegende Erfindung wird nun anhand von Zeichnungen und Ausführungsbeispielen näher beschrieben.

Dabei zeigen:
- Fig. 1: ein Ausführungsbeispiel einer erfindungsgemäßen Munitionstasche, in einem komplett geöffneten Zustand,
- Fig. 2: das in Fig. 1 gezeigte Ausführungsbeispiel, wobei die Befestigung der Schlaufen der Bänder und der Bänder an den Seitenwänden des Aufnahmeraums gezeigt ist,
- Fig. 3: das in Fig. 1 und 2 gezeigte Ausführungsbeispiel, in einem teilweise geschlossenen und teilweise geöffneten Zustand.

Fig. 1 bis 3 zeigen ein Ausführungsbeispiel einer erfindungsgemäßen Munitionstasche.

Die Munitionstasche dient dem Transport eines Munitionsgurtes 5, im vorliegenden Fall für einen Granatwerfer. Der Munitionsgut 5 besteht hierbei aus einer Mehrzahl von Patronen, welche kettenförmig miteinander in Verbindung stehen.

Der Munitionsgurt wiegt im Ausführungsbeispiel ca. 15 kg und wird üblicherweise in einer Metallkiste geliefert, welche selbst noch einmal 4 kg wiegt. Um dieses Gewicht einzusparen und den Munitionsgurt 5 besser transportabel zu machen, wurde die neue Tasche entwickelt. An den Transport des Munitionsgurtes 5 sind auch deshalb besondere Anforderungen zu stellen, da die Patronen bzw. Granaten auf der in den Figuren oberen Seite jeweils einen relativ empfindlichen Deckel aufweisen, welcher vor Belastung und Beschädigung geschützt werden muss.

Die erfindungsgemäße Munitionstasche dient zum einen dem Transport des Munitionsgurtes 5, erlaubt es im Ausführungsbeispiel aber auch, den Munitionsgurt 5 direkt aus der Tasche zu verschießen, da er von dem Granatwerfer aus der Tasche herausgezogen werden kann.

Kernstück der Erfindung sind hierbei Trennelemente 25 innerhalb der Munitionstasche, welche einen mäanderförmigen Weg für den Munitionsgurt innerhalb der Tasche bilden und hierdurch ein Aufliegen der einzelnen Patronen aufeinander verhindert und ein leichtes Herausziehen des Munitionsgurtes 5 aus der Munitionstasche ermöglichen. Weiterhin sorgen die Trennelemente 25 für eine Aussteifung der Munitionstasche und schützen hierdurch die Patronen bzw. deren empfindliche Deckel. Die Trennelemente sind hierfür etwas höher als die Patronen.

Die Trennelemente 25 werden hierbei durch zwei innerhalb der Tasche mäanderförmig verlaufende Aussteifungen 20, 20' gebildet, welche ineinandergreifen und zwischen sich den mäanderförmigen Weg für den Munitionsgurt bilden.

Im Ausführungsbeispiel werden die Trennelemente 25 durch zwei flexible Kunststoffbänder 20, 20' gebildet, welche auf beiden Längsseiten 30 der Munitionstasche schlaufenförmig in diese eingelegt werden und so ineinander greifen, dass zwischen den Schlaufen 25 ein mäanderförmiger Kanal gebildet wird. Die Schlaufen 24 bilden daher die Trennelemente.

Im Prinzip könnten diese Bänder 20, 20' auch frei in die Tasche eingelegt werden. Im Ausführungsbespiel weisen die Bänder 20, 20' jedoch Klettverschluss-Elemente 22, 23 auf, durch welche zum Einen die Schlaufen 25 gebildet werden, indem zwei Bereiche eines Bandes aneinander fixiert werden, und durch welche die beiden Bänder 20, 20' zum Anderen an den gegenüberliegenden Innenwänden 35 der Seitenwände 30 der Tasche fixiert werden können. Hierdurch ist es möglich, die mäanderförmige Aussteifung innerhalb der Tasche grob zu positionieren. Die Innenwände der beiden Seitenwände 30, an welchen die Bänder fixiert werden, sind hierfür mit einem Bezug aus einem Klettverschluss-Material versehen.

Die mäanderförmige Versteifung und insbesondere die Bänder 20, 20' sind daher nur mit den Seitenwänden 30 verbunden, nicht dagegen mit der Bodenseite 60 oder der Oberseite, so dass die in das Innere ragenden, freien Enden der Trennelemente bzw. Schlaufen 25 nur durch die Eigensteifigkeit der mäanderförmige Versteifung und insbesondere die Bänder 20, 20' in Position gehalten werden, durch deren Flexibilität aber beweglich sind, und daher bei einem Herausziehen des Munitionsgurtes verformbar sind, und daher ein Verhaken des Munitionsgurtes verhindern.

Der Munitionsgurt 5 muss daher nicht durch den mäanderförmigen Weg hindurchrutschen, um aus der Munitionstasche herausgezogen zu werden, sondern kann seine mäanderförmige Anordnung Schlaufe um Schlaufe aufgeben, wobei er die entsprechenden Trennwände in dem Bereich, in welchem er zum Ausgang gezogen wird, einfach mitnimmt und in Richtung auf den Ausgang verformt. Die restliche mäanderförmige Anordnung des Munitionsgurtes verbleibt jedoch zwischen den Trennelementen. Beispielsweise würde bei einem Herausziehen des Munitionsgurtes aus der in Fig. 1 gezeigten Anordnung zunächst die erste Schlaufe der mäanderförmigen Anordnung des Munitionsgutes aufgelöst und würde hierbei die erste Schlaufe des Bandes 20' und das freie Ende des Bandes 20 mitnehmen. Daraufhin würde auch die zweite Schlaufe des Munitionsgurtes aufgelöst, so dass der Munitionsgurt dann von der Position, an welcher der Pfeil zu Bezugszeichen 10 endet, mit nur einer leicht schlängeligen Form zur offenen Seite der Munitionstasche verlaufen würde. Durch die Mitnahme der entsprechenden Schlaufen der Bänder 20 und 20' greifen diese nicht mehr ineinander, sondern orientieren sich entlang des Munitionsgurtes. Im übrigen Bereich verbleibt der Munitionsgurt dagegen noch in der mäanderförmige Anordnung und auch die Schlaufen bleiben in ihrer Position. Der Munitionsgurt wird daher auch in einer nur teilweise verschossenen Position sicher zwischen den Schlaufen gehalten.

Anstelle von zwei Bändern 20, 20' wäre auch der Einsatz nur eines zusammenhängenden Bandes oder der Einsatz von mehr als zwei Bändern denkbar.

Die Bänder sind insbesondere aus einem plattenförmigen Kunststoffmaterial gefertigt. Durch die schlaufenförmigen Verlauf weisen diese eine hohe Steifigkeit gegenüber Belastungen, welche auf ihre schlaufenförmig verlaufenden Ober- bzw. Unterkanten wirken, auf. Hierdurch werden die Patronen geschützt.

Die Tasche weist sowohl eine Verstärkung 65 der Bodenseite 60, als auch eine Verstärkung 45, 46 des Deckels 40 auf, welcher die Oberseite der Munitionstasche bildet. Die Verstärkung besteht bevorzugt aus einem plattenförmigen Kunststoffmaterial.

Die verstärkte Oberseite der Munitionstasche stützt sich hierbei über die Trennelemente 25 bzw. die mäanderförmige Aussteifung auf der Bodenseite 60 ab.

Im Ausführungsbeispiel ist die Versteifung 65 des Bodens 60 hierbei herausnehmbar, beispielsweise ebenfalls durch einen Klettverschluss. Hierdurch kann die Tasche auch für andere Einsätze verwendet werden, beispielsweise in Art einer Fototasche, indem andere Unterteilungselemente an den Klettverschluss-Elementen der Tasche angebracht werden. Die Innenseite des Boden ist bevorzugt mit einem Klettverschluss-Bezug versehen, mit welchem die Versteifung 65 über eine entsprechende Klett-Verbindung verbindbar ist. Alternativ könnte die Versteifung 65 des Bodens auch über Pals-Gurte innerhalb der Tasche fixiert werden.

Die Verstärkungselemente 45, 46 des Deckels 40 sind im Ausführungsbeispiel dagegen fest vernäht.

Der Deckel 40 ist auf der im Bild rechten Seite mit der Oberkante der Seitenwand 70 der Tasche verbunden, und klappenartig gegenüber dieser bewegbar, so dass durch Öffnen des Deckels der im Inneren der Munitionstasche vorhandene Aufnahmebereich 10 für den Munitionsgurt von oben zugänglich ist, so dass der Munitionsgurt in den mäanderförmigen Weg eingelegt werden kann.

Der Deckel 40 weist einen ersten Bereich auf, in welchem er eine Oberseite der Munitionstasche bildet. Hier ist er durch ein erstes Verstärkungselement 45 verstärkt.

Am freien Ende dieses ersten Bereichs ist ein zweiter Bereich vorgesehen, welcher seitlich heruntergeklappt werden kann und daher im geschlossen Zustand eine Seitenwand der Munitionstasche auf der Seite 70' bildet. Der zweite Bereich ist durch ein separates Verstärkungselement 46 verstärkt.

Durch die beiden separaten Verstärkungselemente 45, 46 kann zweite Bereich definiert gegenüber dem ersten Bereich umgeklappt werden, und gibt die Seite 70' der Munitionstasche so frei, dass dort der Munitionsgurt bzw. dessen Ende entnommen werden kann, wie dies in Fig. 3 gezeigt ist, während der erste Bereich mit den Seitenwänden 30 verbunden bleibt.

Die Seitenwände der Munitionstasche sind im Ausführungsbeispiel nicht ausgestreift. Hier übernimmt die mäanderförmige Aussteifung 20, 20' den Schutz.

Die mäanderförmige Aussteifung bzw. die Bänder 20, 20' ist so ausgeführt, dass sie sich im Bereich der beiden senkrecht zu den Seitenwänden 30, von welchen aus sich die Trennelemente in das innere der Tasche erstrecken, verlaufenden Seiten 70, 70' der Tasche erstreckt und den Munitionsgurt daher auch auf diesen Seiten 70, 70' nach außen hin schützt.

Insbesondere erstreckt sich hierbei ein freies Ende 27 des Bandes 20 entlang der Seite 70' der Tasche, welche geöffnet werden kann, und überdeckt hier den Munitionsgurt. Es erlaubt durch seine Flexibilität jedoch ein Entnehmen des Munitionsgurtes auf dieser Seite, indem durch Aufbiegen des freien Endes der mäanderförmige Weg innerhalb der Tasche von der Seite aus zugänglich ist. Das freie Ende 27 des Bandes 20 bietet hier daher zusätzlichen Schutz und führt den Munitionsgurt beim Entnehmen aus der Tasche.

Der Deckel ist über den ersten und zweiten Bereich hinweg durch beidseitig verlaufende durchgehende Reißverschlüsse 37 mit der Tasche verbunden. Der Reißverschluss 37 ist hierbei jeweils entlang der Oberkante und der freien Seitenkante der Seitenwände 30 geführt.

Hierdurch wird der Innenraum der Tasche über die große Oberseite voll zugänglich, um den Munitionsgurt einzulegen. Zur Entnahme muss dagegen lediglich der zweite Bereich des Deckels 40 geöffnet werden.

Am freien Ende des Deckels 40 und insbesondere am freien Ende des zweiten Bereichs ist ein Griffelement 42 vorgesehen, durch welches der Deckel aufgezogen werden kann. Das Griffelement 42 wird durch eine Gurtband gebildet, welches an dem freien Ende des zweiten Bereichs angenäht ist.

Die Munitionstasche weist auf der Seite 70', an welcher die Munitionstasche geöffnet werden kann, einem zweiten Deckel 50 auf, welcher mit der entsprechenden Außenkante der Bodenseite 60 verbunden ist und gegenüber dieser aufklappbar. Dieser zweite Deckel 50 wird über den zweiten Bereich des ersten Deckels 40 geklappt, um die Seite 70' der Munitionstasche komplett zu schließen. Hierbei weist er ein Verbindungselement 52 auf, welche mit einem auf dem ersten Bereich des Deckels 40 angeordneten Verbindungselement 43 lösbar verbindbar ist. Bei den Verbindungselementen 43, 53 handelt es sich im Ausführungsbeispiel um die beiden Hälften einer Schnalle, welche an Gurtelementen angebracht sind.

Die Munitionstasche bietet auch dann noch ausreichende Stabilität und Schutz für den Munitionsgurt, wenn kein vollständiger Gurt mehr in der Tasche eingelegt ist, sondern nur ein Teil eines solchen Gurtes. Durch das Herausziehen des Munitionsgurtes kann es zwar vorkommen, dass die Schlaufen der mäanderförmigen Aussteifung nicht mehr komplett ineinandergreifen. Dennoch reicht diese Ausgestaltung zur ausreichenden Aussteifung.

Im Ausführungsbeispiel bilden die Bodenseite 60 und die Oberseite jeweils die größten Flächen der quaderförmigen Munitionstasche. Weiterhin sind die Seitenwände 30 länger als die Seiten 70, 70', so dass die Tasche auf der Schmalseite 70' und auf der Oberseite geöffnet werden kann.

Es sind jedoch auch andere Dimensionierungen der Munitionstasche denkbar, und andere Verhältnisse der Größen bzw. längen der Boden- bzw. Oberseite und der Seitenwände.

Die Munitionstasche kann eines oder mehrere Griffelemente aufweisen, welche bevorzugt durch angenähte Gurtband-Elemente bereitgestellt werden. Beispielsweise kann ein erstes Griffelement auf jener Seite der Munitionstasche, an welcher auch der zweite Deckel 50 angebracht ist, vorgesehen sein. Insbesondere kann das erste Griffelement an der Bodenseite angenäht sein und über den zweiten Deckel über diese herausragen. Auf den Seitenwänden 30 können ein zweites und/oder drittes Griffelement angeordnet sein. Weiterhin kann an der Seitenwand 70 ein viertes Griffelement vorgesehen sein, welches bevorzugt zur Oberseite hin ausgerichtet ist.

Weiterhin kann die Munitionstasche mit einem Schulterriemen ausgestattet sein. Dieser kann auf der Seite der Seitenwand 70 fest mit der Munitionstasche vernäht sein und über ein Befestigungselement an jener Seite der Munitionstasche, an welcher auch der zweite Deckel 50 angebracht ist, lösbar befestigbar sein. Beispielsweise kann er mit dem dort angeordneten Griffelement verbindbar sein.

Bevorzugt ist ein Fach vorgesehen, in welchem der Schulterriemen verstaut werden kann, wenn er nicht genutzt wird. Hierfür kann beispielsweise die Seitenwand 70 über zwei Materiallagen verfügen, welche zur Bodenseite hin nicht miteinander vernäht sind und daher das Fach bilden, in welchem der Schulterriemen verstaut werden kann.

Ein Verschießen des Munitionsgurtes aus der Munitionstasche ist sowohl in einer Position der Munitionstasche möglich, in welcher diese auf der Bodenseite 60 liegt, als auch in einer Position, in welcher diese auf der Seitenwand 70 steht, als auch in einer an dem oben beschriebenen ersten Griffelement aufgehängten Position.

Die Munitionstasche kann Verbindungselemente zur Verbindung mit einem Tragesystem aufweisen, insbesondere zur Verbindung mit einer Trageplatte und/oder einem Tragegestell, welches Schultergurte und bevorzugt einen Beckengurt aufweist. Weiterhin können Verbindungselemente vorgesehen sein, um die Munitionstasche an einem Rucksack befestigen zu können.

Die Tasche kann hierfür beispielsweise Schlaufen aufweisen, mit welchen die Tasche an der Trageplatte und/oder dem Tragegestell und/oder einem Rucksack befestigt werden kann.

Insbesondere können die Schlaufen auf der Bodenseite und/oder an den Kanten zwischen der Bodenseite und den Seitenwänden 30 vorgesehen sein. Alternativ oder zusätzlich können auch Molle-Befestigungselemente vorgesehen sein.

Weiterhin könnte ein Köcher eingesetzt werden, welcher an einer Trageplatte oder einem Rucksack angeschnallt werden kann, und in welchen die Munitionstasche lediglich eingestellt und durch eine Schnalle gesichert wird. Hierdurch kann die Munitionstasche schnell von dem Rucksack oder Transportsystem getrennt und separat von diesem eingesetzt werden. Insbesondere kann die Sicherung durch die Schnalle 43 erfolgen. Der Köcher kann über die gleiche Anordnung von Verbindungselementen wie die Munitionstasche verfügen.

Alternativ könnte die Munitionstasche auch selbst als Rucksack ausgeführt sein, indem Schultergurte und/oder ein Beckengurt an der Munitionstasche vorgesehen sind, insbesondere an der Bodenseite.

Im Ausführungsbeispiel dient der gesamte durch die die Bodenseite, Oberseite und Seitenwände der Munitionstasche definierte Innenraum der Munitionstasche als Aufnahmebereich für den Munitionsgurt, d.h. die Bodenseite, Oberseite und Seitenwände des Aufnahmebereichs sind gleichzeitig auch die Bodenseite, Oberseite und Seitenwände der Munitionstasche.

In einer alternativen Ausgestaltung könnte der Aufnahmebereich für den Munitionsgurt jedoch auch nur ein Fach einer Tasche mit mehreren Fächern bilden. Insbesondere könnte in diesem Fall die in den Figuren gezeigte Munitionstasche in eine größere Tasche integriert und/oder an eine weitere Tasche angebaut sein.

## Patentansprüche

1. Munitionstasche zum Transport eines Munitionsgurtes, insbesondere eines Munitionsgurtes aus Patronen eines Granatwerfers, wobei die Munitionstasche einen Aufnahmebereich zur Aufnahme des Munitionsgurtes aufweist,
**dadurch gekennzeichnet,**
**dass** in dem Aufnahmebereich Trennelemente vorgesehen sind, welche so angeordnet und/oder anordenbar sind, dass sie einen mäanderförmigen Weg für den Munitionsgurt bilden.

2. Munitionstasche nach Anspruch 1, wobei die Trennelemente durch eines oder mehrere Aussteifungselemente gebildet werden, welche eine Oberseite des Aufnahmebereichs gegenüber einer Bodenseite des Aufnahmebereichs abstützen.

3. Munitionstasche nach Anspruch 1 oder 2, wobei die Trennelemente durch eines oder mehrere flexible Bänder, insbesondere Kunststoffbänder, gebildet werden.

4. Munitionstasche nach Anspruch 3, wobei das oder die Bänder schlaufenförmig in dem Aufnahmebereich anordenbar oder angeordnet sind, wobei die Trennelemente durch die Schlaufen des oder der Bänder gebildet werden, wobei die Schlaufen bevorzugt ausgehend von zwei gegenüberliegenden Seiten ineinander greifen und den mäanderförmigen Weg bilden.

5. Munitionstasche nach einem der Ansprüche 3 oder 4, wobei das oder die Bänder Verbindungselemente, insbesondere Klettverschluss-Elemente, aufweisen, durch welche zwei Bereiche eines Bandes zur Bildung einer Schlaufe aneinander fixierbar und/oder fixiert sind, und/oder durch welche das oder die Bänder an Innenwänden des Aufnahmeraums fixierbar und/oder fixiert sind.

6. Munitionstasche nach einem der Ansprüche 3 bis 5, wobei mindestens ein Band ein freies Ende aufweist, wobei die Länge des Bandes oder des freien Endes so gewählt ist, dass es sich entlang einer Seite, insbesondere einer Schmalseite, des Aufnahmebereiches erstreckt und diese Seite zumindest teilweise verschließt.

7. Munitionstasche nach einem der vorangegangenen Ansprüche, wobei die freien, in den Aufnahmeraum hineinreichenden Enden der Trennelemente gegenüber der Oberseite und/oder der Bodenseite des Aufnahmeraums beweglich im Aufnahmeraum angeordnet sind, wobei die Trennelemente bevorzugt nicht oder nur in den Seitenbereichen des Aufnahmeraums mit den den Aufnahmeraum bildenden Elementen der Munitionstasche verbunden sind.

8. Munitionstasche nach einem der vorangegangenen Ansprüche, wobei eine Bodenseite und/oder Seitenwände des Aufnahmebereichs auf ihrer dem Aufnahmebereich zugewandten Innenseite mit einem Klettverschluss-Material ausgekleidet sind.

9. Munitionstasche nach einem der vorangegangenen Ansprüche, wobei eine Bodenseite und/oder eine Oberseite des Aufnahmebereichs mindestens eine Verstärkung aus einem plattenförmigen Material aufweisen, insbesondere aus einer oder mehrerer Kunststoffplatten.

10. Munitionstasche nach Anspruch 9, wobei die Verstärkung der Bodenseite lösbar mit der Bodenseite verbindbar ist, insbesondere über eine Klett-Verbindung und/oder eine Gurtverbindung, und/oder wobei die Verstärkung der Oberseite fest mit der Oberseite verbunden, insbesondere vernäht ist.

11. Munitionstasche nach einem der vorangegangenen Ansprüche, wobei die Oberseite des Aufnahmeraums durch ein Deckelelement gebildet wird, wobei das Deckelelement bevorzugt an einer Oberkante einer ersten Seitenwand befestigt ist und gegenüber dieser aufklappbar ist, und/oder wobei das Deckelelement bevorzugt jeweils mit einer zweiten und dritten, einander gegenüberliegenden Seitenwand des Aufnahmeraums lösbar verbindbar ist, insbesondere durch einen Reißverschluss.

12. Munitionstasche nach Anspruch 11, wobei das Deckelelement an dem freien Ende eines die Oberseite des Aufnahmeraums bildenden ersten Bereichs einen eine vierte Seitenwand bildenden zweiten Bereich aufweist, wobei bevorzugt der erste und der zweite Bereich jeweils mindestens eine separate Verstärkung aus einem plattenförmigen Material aufweisen, so dass der zweite Bereich gegenüber dem ersten Bereich aufklappbar ist, und/oder wobei bevorzugt die Außenkanten des ersten und des zweiten Bereichs jeweils mit einer Oberkante und einer daran anschließenden Seitenkante der zweiten und dritten Seitenwand verbindbar sind, insbesondere durch einen durchgehenden Reißverschluss.

13. Munitionstasche nach Anspruch 11 oder 12, wobei die Munitionstasche auf der der Scharnierseite des Deckelelements gegenüberliegen Seite ein zweites Deckelelement aufweist, wobei das zweite Deckelelement bevorzugt an einer Außenkante der Bodenseite befestigt ist und gegenüber dieser aufklappbar ist, und/oder wobei das zweite Deckelelement zumindest teilweise über das erste Deckelelement klappbar und/oder mit dem ersten Deckelelement über ein Verbindungselement verbindbar ist.

14. Munitionstasche nach einem der vorangegangenen Ansprüche, wobei die Oberseite, Bodenseite und/oder Seitenwände des Aufnahmebereichs die Oberseite, Bodenseite und/oder Seitenwände der Munitionstasche bilden.

15. System aus einer Munitionstasche nach einem der vorangegangenen Ansprüche und einem Munitionsgurt, insbesondere einem Munitionsgurt aus Patronen eines Granatwerfers, wobei der Munitionsgurt entlang des mäanderförmigen Weg in dem Aufnahmebereich aufgenommen und die Schlaufen des Munitionsgurtes durch die Trennelemente voneinander getrennt sind.
